# EUROPÄISCHE PATENTSCHRIFT

(11) **EP 3 052 369 B1**
(45) Veröffentlichungstag und Bekanntmachung des Hinweises auf die Patenterteilung: **07.06.2023**
(21) Anmeldenummer: 14793547.2
(22) Anmeldetag: 04.11.2014
(51) Int. Cl.: B61L 1/16

(54) **VERFAHREN UND VORRICHTUNG ZUR ERHÖHUNG DER VERFÜGBARKEIT EINER GLEISFREIMELDEANLAGE**
METHOD AND DEVICE FOR INCREASING THE AVAILABILITY OF AN INSTALLATION FOR DETECTING THE OCCUPANCY OF A TRACK
PROCÉDÉ ET DISPOSITIF POUR AUGMENTER LA DISPONIBILITÉ D'UNE INSTALLATION DE DÉTECTION DE L'OCCUPATION D'UNE VOIE

(30) Priorität: 28.11.2013 DE 102013224346
(43) Veröffentlichungstag der Anmeldung: 10.08.2016
(73) Patentinhaber: Siemens Mobility GmbH, 81739 München (DE)
(72) Erfinder: FÖGE, Thorsten, 38106 Braunschweig (DE); MITTMANN, Mathias, 31224 Peine (DE); SEIDEL, Rüdiger, 31275 Lehrte (DE)
(74) Vertreter: Siemens Patent Attorneys
(86) Internationale Anmeldenummer: PCT/EP2014/073672
(87) Internationale Veröffentlichungsnummer: WO 2015/078667

(56) Entgegenhaltungen:
- EP-A1- 1 264 755
- EP-A1- 1 295 775
- WO-A1-01/96164
- DE-A1-102005 048 852
- WUELFRATH J ET AL: "VERFAHREN ZUR KORREKTUR VON ACHSZAEHLKREISEN AUF BASIS DES MEHRABSCHNITTS-ACHSZAEHLERS", SIGNAL + DRAHT, TELZLAFF VERLAG GMBH. DARMSTADT, DE, Bd. 87, Nr. 5, 1. Mai 1995 (1995-05-01), Seiten 156-162, XP000723316, ISSN: 0037-4997

## Beschreibung

Die Erfindung betrifft ein Verfahren zur Erhöhung der Verfügbarkeit einer Gleisfreimeldeanlage, die mit einem Stellwerk verbunden ist, wobei zwischen Achszählpunkten Gleisfreimeldeabschnitte gebildet werden, sowie eine diesbezügliche Vorrichtung.

Achszähl- und Gleisfreimeldesysteme dienen der Steuerung des Bahnbetriebes und müssen, insbesondere bei stark frequentierten Bahnstrecken, sehr hohen Zuverlässigkeits- und Verfügbarkeitsanforderungen genügen. Die Sicherheit und Unfallfreiheit des Bahnbetriebes hängt entscheidend von der einwandfreien Funktion der Gleisfreimeldeanlagen ab.

Aus der EP 1 295 775 A1 ist eine Einrichtung zur Zugerkennung bekannt, die verschachtelte Erkennungsmittel verwendet. Die DE 10 2005 048 852 A1 beschreibt außerdem ein Verfahren zur richtungsorientierten Achszählung von Schienenfahrzeugen.

Bei Gleisfreimeldeanlagen auf der Basis von Achszählpunkten sind zwischen benachbarten Achszählpunkten Gleisfreimeldeabschnitte definiert, deren Belegungszustand durch Vergleich der Zählergebnisse der benachbarten Achszählpunkte ermittelt wird. Nachteilig bei dieser Standardkonfiguration sind vor allem die durch Störungen und Ausfälle verursachten Wirkungen. Störungen umfassen vor allem durch Umwelteinflüsse verursachte Modifikationen der Signalverläufe. Ein Ausfall ist dagegen eine permanente oder intermittierende Fehlfunktion einer Funktionseinheit, beispielsweise einer Signalverbindung. Ausfälle und Störungen führen zu betrieblichen Behinderungen. Insbesondere bei schwer zugänglichen Gleisfreimeldeabschnitten, beispielsweise in einem Tunnel, können Reparaturen nur in bestimmten Zeiträumen, zum Beispiel während der Betriebsruhe, durchgeführt werden.

Um die Verfügbarkeit bei Störungen und Ausfällen zu erhöhen, ist es bekannt, die gesamte Gleisfreimeldeanlage in doppelter Ausführung zu installieren. Dabei werden Informationen von zwei Gleisfreimeldeabschnitten an das Stellwerk übertragen. Nachteilig ist besonders, dass die Schnittstelle zum Stellwerk erweitert werden muss, damit das Stellwerk Informationen von zwei Gleisfreimeldeanlagen verarbeiten kann.

Der Erfindung liegt die Aufgabe zugrunde, ein Verfahren und eine Vorrichtung oben genannter Art anzugeben, die auf einfache Weise, insbesondere ohne Erweiterung der Stellwerksschnittstelle, eine Erhöhung der Verfügbarkeit der Gleisfreimeldeanlage ermöglichen.

Verfahrensgemäß wird die Aufgabe durch das Verfahren nach Anspruch 1 gelöst.

Die Aufgabe wird auch durch eine Vorrichtung gemäß Anspruch 5 gelöst.

Der erste und der zweite Gleisfreimeldeabschnitt, die von Achszählpunktpaaren begrenzt werden, weisen bei korrekter Arbeitsweise der einzelnen Achszählpunkte entweder beide den Freizustand oder beide den Besetztzustand auf. Um Zustandsgleichheit oder Differenzen festzustellen, werden die ermittelten Zustände der beiden Gleisfreimeldeabschnitte in einem dritten, virtuellen Gleisfreimeldeabschnitt verarbeitet. Dieser dritte Gleisfreimeldeabschnitt verhält sich wie ein realer, achszählpunktbegrenzter Gleisfreimeldeabschnitt, indem der dritte Gleisfreimeldeabschnitt nur seinen eigenen Zustand an das Stellwerk meldet. Stellwerksseitig wird kein Unterschied zwischen einem realen und einem virtuellen Gleisfreimeldeabschnitt festgestellt. Auf diese Weise kann die Stellwerks-schnittstelle unverändert bleiben. Das Stellwerk muss nicht gleichzeitig zwei Abschnittsinformationen, nämlich die des ersten Gleisfreimeldeabschnittes und des zweiten Gleisfreimeldeabschnittes, aufwendig verarbeiten. Außerdem werden Aufwand und Kosten reduziert, da nicht mehr das gesamte Achszählsystem verdoppelt werden muss, sondern nur noch die Achszählpunkte als Achszählpunktpaare doppelt benötigt werden.

Die nachfolgende Tabelle veranschaulicht die möglichen Zustände Frei, Besetzt, Gestört und Ausfall des dritten Gleisfreimeldeabschnittes in Abhängigkeit von den Zuständen Frei, Besetzt, Gestört und Ausfall des ersten und des zweiten Gleisfreimeldeabschnittes sowie resultierende Redundanz-Fehlermeldungen.

| | | Meldung an das Stellwerk | |
|---|---|---|---|
| Zustand erster Gleisfreimeldeabschnitt | Zustand zweiter Gleisfreimeldeabschnitt | Zustand dritter Gleisfreimeldeabschnitt | Redundanz vorhanden |
| Frei | Frei | Frei | Ja |
| Frei | Besetzt | Frei | Ja |
| Besetzt | Frei | Frei | Ja |
| Besetzt | Besetzt | Besetzt | Ja |
| Gestört | Gestört | Gestört | Nein |
| Gestört | Frei | Frei | Nein |
| Gestört | Besetzt | Besetzt | Nein |
| Ausfall | Frei | Frei | Nein |
| Ausfall | Besetzt | Besetzt | Nein |
| Frei | Ausfall | Frei | Nein |
| Besetzt | Ausfall | Besetzt | Nein |
| Ausfall | Ausfall | Ausfall | Nein |

Dabei ist gemäß Anspruch 2 vorgesehen, dass der dritte, virtuelle Gleisfreimeldeabschnitt bei Frei-Zustand des ersten oder des zweiten Gleisfreimeldeabschnittes und Besetzt-Zustand des jeweils anderen dieser beiden Gleisfreimeldeabschnitte seinen Frei-Zustand und den Besetzt-Zustand des ersten oder des zweiten Gleisfreimeldeabschnittes an das Stellwerk meldet und das stellwerksseitig eine Grundstellbedienung des im Besetzt-Zustand befindlichen ersten oder zweiten Gleisfreimeldeabschnittes erfolgt. Auf diese Weise ist die Funktionalität der Freimeldung weiterhin gegeben, wenn entweder der erste Gleisfreimeldeabschnitt oder der zweite Gleisfreimeldeabschnitt Besetzt feststellt. Dieser Besetzt gebliebene Gleisfreimeldeabschnitt wird in die Grundstellung freigeschaltet. Die Verfügbarkeit wird somit nicht beeinträchtigt.

Alternativ zum vorgenannten Grundstellverfahren ist gemäß Anspruch 3 vorgesehen, dass der der dritte, virtuelle Gleisfreimeldeabschnitt bei Frei-Zustand des ersten oder des zweiten Gleisfreimeldeabschnittes und Besetzt-Zustand des jeweils anderen dieser beiden Gleisfreimeldeabschnitte seinen Frei-Zustand an das Stellwerk meldet und dass der dritte Gleisfreimeldeabschnitt den im Besetzt-Zustand befindlichen ersten oder zweiten Gleisfreimeldeabschnitt in Grundstellung schaltet. Das Stellwerk bekommt dann nur genau einen Gleisfreimeldeabschnittszustand übermittelt, nämlich den verarbeiteten Gesamtzustand des dritten, virtuellen Gleisfreimeldeabschnitts. Die Grundstellung des im Besetzt-Zustand gebliebenen realen ersten oder zweiten Gleisfreimeldeabschnitts führt der dritte, virtuelle Gleisfreimeldeabschnitt selbst durch.

Erst bei Gestört- oder Ausfall-Zustand des ersten und/oder des zweiten Gleisfreimeldeabschnittes meldet der dritte, virtuelle Gleisfreimeldeabschnitt gemäß Anspruch 4 einen Redundanz-Fehlerzustand als Diagnosemeldung.

Vorzugsweise sind die Achszählpunktpaare gemäß Anspruch 6 jeweils in einem gleichen Bahnschwellenfach angeordnet. Die einzelnen Achszählpunkte, die ein Achszählpunktpaar bilden, sind innerhalb des Schwellenfaches genau gegenüber in der Weise angeordnet, dass die Gleisfreimeldeabschnittslängen und -grenzen des ersten und des zweiten Gleisfreimeldeabschnittes exakt übereinstimmen. Somit ist gewährleistet, dass bei korrekter Arbeitsweise der Achszählpunkte beide Gleisfreimeldeabschnitte entweder den Zustand Frei oder den Zustand Besetzt an den Abschnittsrechner des dritten Gleisfreimeldeabschnittes übermitteln.

Um systematische Fehler, beispielsweise bei der Projektierung der Achszählpunktrechner, zu vermeiden, ist gemäß Anspruch 7 vorgesehen, dass die beiden Achszählpunkte des Achszählpunktpaares diversitäre Hardware und/oder Software aufweisen. Die zur Raderfassung verwendeten Komponenten, nämlich die Achszählpunkte, können von sehr unterschiedlichem Typ, aber zwecks Vereinfachung auch identisch sein.

Zur Vereinfachung kann nach Anspruch 8 auch vorgesehen sein, dass eines der den ersten und den zweiten Gleisfreimeldeabschnitt begrenzenden Achszählpunktpaare als Einzelachszählpunkt mit Doppelnutzungsfunktion ausgebildet ist. Damit ist die Auswerteeinheit der Achszählung in einem Gleisanschlussgehäuse nur einmal vorhanden. Ein Ausfall dieser Auswerteeinheit ist jedoch derart unwahrscheinlich, dass die Verfügbarkeit des Gesamtsystems dadurch nur sehr geringfügig eingeschränkt wird.

Nachfolgend wird die Erfindung anhand einer figürlichen Darstellung näher erläutert. Die Figur zeigt die wesentlichen Komponenten einer Vorrichtung zur Erhöhung der Verfügbarkeit einer Gleisfreimeldeanlage.

Es ist ersichtlich, dass ein erster Gleisfreimeldeabschnitt 1a durch zwei Zählpunkte 2a und 3a gebildet wird. Ein zweiter Gleisfreimeldeabschnitt 1b wird von Achszählpunkten 2b und 3b begrenzt, wobei die beiden Gleisfreimeldeabschnitte 1a und 1b längen- und begrenzungsmäßig exakt übereinstimmen. Dazu bilden die Achszählpunkte 2a und 2b sowie 3a und 3b jeweils Achszählpunktpaare 2a/2b und 3a/3b, welche im gleichen Schwellenfach 4a beziehungsweise 4b eines Gleises 5 angeordnet sind. Eine Auswerteeinheit 6a ermittelt aus den Achszählergebnissen der Achszählpunkte 2a und 3a den Zustand Frei, Besetzt, Gestört oder Ausfall des ersten Gleisfreimeldeabschnittes 1a. Analog verarbeitet eine zweite Auswerteeinheit 6b die Zählergebnisse der Achszählpunkte 2b und 3b. Die Zustandsinformationen der beiden Auswerteeinheiten 6a und 6b werden einem Achszählrechner 7 zugeführt, der diese Zustandsinformationen verarbeitet. Die verarbeitete Zustandsinformation wird an ein Stellwerk 8 als Zustand eines dritten, virtuellen Gleisfreimeldeabschnittes weitergeleitet. Das Stellwerk 8 empfängt somit nur Zustandsinformationen der üblichen Art. Dass es sich nicht um die tatsächlich festgestellten Zustände in den Auswerteeinheiten 6a und 6b handelt, ist stellwerksseitig nicht bekannt. Die Schnittstelle zum Stellwerk 8 muss folglich nicht für doppelte Zustandsmeldungen neu konzipiert werden.

Die von dem Achszählrechner 7 an das Stellwerk 8 übermittelten Meldungen ergeben sich aus obiger Tabelle. Unkritisch ist eine Zustandsmeldung des Achszählrechners 7 bezüglich des dritten, virtuellen Gleisfreimeldeabschnittes, so lange keiner der realen Gleisfreimeldeabschnitte 1a oder 1b den Zustand Gestört oder Ausfall aufweist. Dann wird davon ausgegangen, dass Redundanz vorhanden ist. Das gilt auch für den Fall, dass einer der beiden Gleisfreimeldeabschnitte 1a oder 1b freigemeldet und der jeweils andere Gleisfreimeldeabschnitt 1b oder 1a besetztgemeldet ist. Die Verarbeitung durch den Achszählrechner 7 führt zur Zustandsmeldung Frei an das Stellwerk 8 und zur Grundstellbedienung des besetztgemeldeten Gleisfreimeldeabschnittes 1a oder 1b. Die Grundstellbedienung erfolgt üblicherweise stellwerksseitig. Es ist aber auch möglich, diese Funktionalität in den stellwerksexternen Achszählrechner 7 zu verlagern.

## Patentansprüche

1. Verfahren zur Erhöhung der Verfügbarkeit einer Gleisfreimeldeanlage, die mit einem Stellwerk (8) verbunden ist, wobei zwischen Achszählpunkten Gleisfreimeldeabschnitte gebildet werden, bei dem Achszählpunktpaare (2a/2b und 3a/3b), die jeweils paarweise angeordnete Achszählpunkte (2a, 2b, 3a, 3b) aufweisen, derart angeordnet werden, dass erste und zweite Gleisfreimeldeabschnitte (1a und 1b) gebildet werden, deren Zustände Frei, Besetzt, Gestört oder Ausfall in einem dritten, virtuellen Gleisfreimeldeabschnitt zu dessen eigenen Zustand verarbeitet werden und bei dem der dritte Gleisfreimeldeabschnitt seinen Zustand an das Stellwerk (8) meldet, wobei der erste und der zweite Gleisfreimeldeabschnitt (1a, 1b) so angeordnet werden, dass sie bei korrekter Arbeitsweise der einzelnen Achszählpunkte (2a, 2b, 3a, 3b) entweder beide den Zustand Frei oder beide den Zustand Besetzt aufweisen,
wobei die möglichen Zustände des dritten Gleisfreimeldeabschnittes in Abhängigkeit von den Zuständen des ersten und zweiten Gleisfreimeldeabschnittes (1a, 1b) gemäß nachfolgender Tabelle sind:
| Zustand erster Gleisfreimeldeabschnitt | Zustand zweiter Gleisfreimeldeabschnitt | Zustand dritter Gleisfreimeldeabschnitt |
|---|---|---|
| Frei | Frei | Frei |
| Frei | Besetzt | Frei |
| Besetzt | Frei | Frei |
| Besetzt | Besetzt | Besetzt |
| Gestört | Gestört | Gestört |
| Gestört | Frei | Frei |
| Gestört | Besetzt | Besetzt |
| Ausfall | Frei | Frei |
| Ausfall | Besetzt | Besetzt |
| Frei | Ausfall | Frei |
| Besetzt | Ausfall | Besetzt |
| Ausfall | Ausfall | Ausfall |

2. Verfahren nach Anspruch 1,
**dadurch gekennzeichnet, dass**
der dritte, virtuelle Gleisfreimeldeabschnitt bei Frei-Zustand des ersten oder des zweiten Gleisfreimeldeabschnittes (1a oder 1b) und Besetzt-Zustand des jeweils anderen dieser beiden Gleisfreimeldeabschnitte (1b oder 1a) seinen Frei-Zustand und den Besetzt-Zustand des ersten oder des zweiten Gleisfreimeldeabschnittes (1a oder 1b) an das Stellwerk (8) meldet und dass stellwerksseitig eine Grundstellbedienung des im Besetzt-Zustand befindlichen ersten oder zweiten Gleisfreimeldeabschnittes (1a oder 1b) erfolgt.

3. Verfahren nach Anspruch 1,
**dadurch gekennzeichnet, dass**
der dritte, virtuelle Gleisfreimeldeabschnitt bei Frei-Zustand des ersten oder des zweiten Gleisfreimeldeabschnittes und Besetzt-Zustand des jeweils anderen dieser beiden Gleisfreimeldeabschnitte seinen Frei-Zustand an das Stellwerk meldet und dass der dritte Gleisfreimeldeabschnitt den im Besetzt-Zustand befindlichen ersten oder zweiten Gleisfreimeldeabschnitt in Grundstellung schaltet.

4. Verfahren nach einem der vorangehenden Ansprüche,
**dadurch gekennzeichnet, dass**
der dritte, virtuelle Gleisfreimeldeabschnitt bei Gestört- oder Ausfall-Zustand des ersten und/oder des zweiten Gleisfreimeldeabschnittes (1a und/oder 1b) diesen Redundanz-Fehlerzustand an das Stellwerk (8) meldet.

5. Vorrichtung zur Erhöhung der Verfügbarkeit einer Gleisfreimeldeanlage, die mit einem Stellwerk (8) verbindbar ist, mit Achszählpunktpaaren (2a/2b und 3a/3b), die jeweils paarweise angeordnete Achszählpunkte (2a, 2b, 3a, 3b) aufweisen und erste und zweite Gleisfreimeldeabschnitte (1a und 1b) begrenzen, wobei Zustände der Gleisfreimeldeabschnitte Frei, Besetzt, Gestört oder Ausfall sind, und mit einem Achszählrechner (7), der mit den Achszählpunktpaaren zur Verarbeitung der Zustände verbunden ist, wobei der Achszählrechner (7) mit dem Stellwerk (8) zur Meldung des mittels der Verarbeitung ermittelten Zustandes eines virtuellen Gleisfreimeldeabschnitts verbunden ist und wobei der erste und der zweite Gleisfreimeldeabschnitt (1a, 1b) so angeordnet sind, dass sie bei korrekter Arbeitsweise der einzelnen Achszählpunkte (2a, 2b, 3a, 3b) entweder beide den Zustand Frei oder beide den Zustand Besetzt aufweisen, wobei die möglichen Zustände des dritten Gleisfreimeldeabschnittes in Abhängigkeit von den Zuständen des ersten und zweiten Gleisfreimeldeabschnittes (1a, 1b) gemäß nachfolgender Tabelle sind:
| Zustand erster Gleisfreimeldeabschnitt | Zustand zweiter Gleisfreimeldeabschnitt | Zustand dritter Gleisfreimeldeabschnitt |
|---|---|---|
| Frei | Frei | Frei |
| Frei | Besetzt | Frei |
| Besetzt | Frei | Frei |
| Besetzt | Besetzt | Besetzt |
| Gestört | Gestört | Gestört |
| Gestört | Frei | Frei |
| Gestört | Besetzt | Besetzt |
| Ausfall | Frei | Frei |
| Ausfall | Besetzt | Besetzt |
| Frei | Ausfall | Frei |
| Besetzt | Ausfall | Besetzt |
| Ausfall | Ausfall | Ausfall |

6. Vorrichtung nach Anspruch 5,
**dadurch gekennzeichnet, dass**
die Achszählpunktpaare (2a/2b und 3a/3b) jeweils in einem gleichen Bahnschwellenfach (4a, 4b) angeordnet sind.

7. Vorrichtung nach Anspruch 5 oder 6,
**dadurch gekennzeichnet, dass**
die beiden Achszählpunkte (2a und 2b, 3a und 3b) des Achszählpunktpaares (2a/2b, 3a/3b) diversitäre Hardware und/oder Software aufweisen.

8. Vorrichtung nach einem der Ansprüche 5 bis 7,
**dadurch gekennzeichnet, dass**
eines der den ersten und den zweiten Gleisfreimeldeabschnitt (1a und 1b) begrenzenden Achszählpunktpaare (2a/2b, 3a/3b) als Einzelachszählpunkt mit Doppelnutzungsfunktion ausgebildet ist.

## Claims

1. Method for increasing the availability of an installation for detecting the occupancy of a track, which is connected to a signal box (8), wherein sections for detecting the occupancy of a track are formed between axle counting points, with which axle counting point pairs (2a/2b and 3a/3b), which each have axle counting points (2a, 2b, 3a, 3b) arranged in pairs, are arranged such that first and second sections for detecting the occupancy of a track (1a and 1b) are formed, the states free, occupied, faulty or out-of-order of which are processed in a third, virtual section for detecting the occupancy of a track for its own state and with which the third section for detecting the occupancy of a track communicates its state to the signal box (8), wherein the first and the second section for detecting the occupancy of a track (1a, 1b) are arranged such that during correct operation of the individual axle counting points (2a, 2b, 3a, 3b) either both have the state free or both have the state occupied, wherein the possible states of the third section for detecting the occupancy of a track are dependent on the states of the first and second section for detecting the occupancy of a track (1a, 1b) according to the following table:
| State of the first section for detecting the occupancy of a track | State of the second section for detecting the occupancy of a track | State of the third section for detecting the occupancy of a track |
|---|---|---|
| Free | Free | Free |
| Free | Occupied | Free |
| Occupied | Free | Free |
| Occupied | Occupied | Occupied |
| Faulty | Faulty | Faulty |
| Faulty | Free | Free |
| Faulty | Occupied | Occupied |
| Out-of-order | Free | Free |
| Out-of-order | Occupied | Occupied |
| Free | Out-of-order | Free |
| Occupied | Out-of-order | Occupied |
| Out-of-order | Out-of-order | Out-of-order |

2. Method according to claim 1,
**characterised in that** the third, virtual section for detecting the occupancy of a track communicates its free state and the occupied state of the first or the second section for detecting the occupancy of a track (1a or 1b) to the signal box (8) in the case of a free state of the first or the second section for detecting the occupancy of a track (1a or 1b) and occupied state of the respective other of these two sections for detecting the occupancy of a track (1b or 1a) and that on the signal box side a basic operation of the first or second section for detecting the occupancy of a track (1a or 1b) present in the occupied state is carried out.

3. Method according to claim 1,
**characterised in that** the third, virtual section for detecting the occupancy of a track communicates its free state to the signal box in the case of a free state of the first or the second section for detecting the occupancy of a track and occupied state of the respective other of these two sections for detecting the occupancy of a track and that the third section for detecting the occupancy of a track switches the first or second section for detecting the occupancy of a track present in the occupied state into the basic position.

4. Method according to one of the preceding claims,
**characterised in that** the third, virtual section for detecting the occupancy of a track communicates this redundancy error state to the signal box (8) in the case of a faulty or out-of-order state of the first and/or the second section for detecting the occupancy of a track (1a and/or 1b).

5. Device for increasing the availability of an installation for detecting the occupancy of a track, which can be connected to a signal box (8), having axle counting point pairs (2a/2b and 3a/3b), which in each case have axle counting points (2a, 2b, 3a, 3b) arranged in pairs and limit first and second sections for detecting the occupancy of a track (1a and 1b), wherein states of the sections for detecting the occupancy of a track are free, occupied, faulty or out-of-order, and having an axle counting computer (7), which is connected to the axle counting point pairs for processing the states, wherein the axle counting computer (7) is connected to the signal box (8) for communicating the state, determined by means of the processing, of a virtual section for detecting the occupancy of a track and wherein the first and the second section for detecting the occupancy of a track (1a, 1b) are arranged so that during correct operation of the individual axle counting points (2a, 2b, 3a, 3b) they either both have the state free or both have the state occupied, wherein the possible states of the third section for detecting the occupancy of a track are dependent on the states of the first and second section for detecting the occupancy of the track (1a, 1b) according to the following table:
| State of the first section for detecting the occupancy of a track | State of the second section for detecting the occupancy of a track | State of the third section for detecting the occupancy of a track |
|---|---|---|
| Free | Free | Free |
| Free | Occupied | Free |
| Occupied | Free | Free |
| Occupied | Occupied | Occupied |
| Faulty | Faulty | Faulty |
| Faulty | Free | Free |
| Faulty | Occupied | Occupied |
| Out-of-order | Free | Free |
| Out-of-order | Occupied | Occupied |
| Free | Out-of-order | Free |
| Occupied | Out-of-order | Occupied |
| Out-of-order | Out-of-order | Out-of-order |

6. Device according to claim 5,
**characterised in that** the axle counting point pairs (2a/2b and 3a/3b) are each arranged in an identical sleeper compartment (4a, 4b) .

7. Device according to claim 5 or 6,
**characterised in that** the two axle counting points (2a and 2b, 3a and 3b) of the axle counting point pair (2a/2b, 3a/3b) have diverse hardware and/or software.

8. Device according to one of claims 5 to 7, **characterised in that** one of the axle counting point pairs (2a/2b, 3a/3b) limiting the first and the second section for detecting the occupancy of the track (1a and 1b) is embodied as an individual axle counting point with a dual purpose function.

## Revendications

1. Procédé d'augmentation de la disponibilité d'une installation de contrôle de libération de la voie, qui est reliée à un poste (8) d'aiguillage, dans lequel on forme des tronçons de contrôle de libération de la voie entre des points de comptage d'essieux, dans lequel on dispose des paires (2a/2b et 3a/3b) de points de comptage d'essieux, qui ont respectivement des points (2a, 2b, 3a, 3b) de comptage d'essieux disposés par paire, de manière à former des premier et deuxième tronçons (1a et 1b) de contrôle de libération de la voie , dont on transforme les états libre, occupé, perturbé ou indisponible dans un troisième tronçon virtuel de contrôle de libération de la voie en son propre état, et dans lequel le troisième tronçon de contrôle de libération de la voie annonce son état au poste (8) d'aiguillage, dans lequel on dispose le premier et le deuxième tronçons (1a, 1b) de contrôle de libération de la voie, de manière à ce qu'ils aient, lorsque le mode de travail des divers points (2a, 2b, 3a, 3b) de comptage d'essieux est correct, ou bien tous deux l'état libre, ou bien tous deux l'état occupé, dans lequel les états possibles du troisième tronçon de contrôle de libération de la voie sont, en fonction des états du premier et du deuxième tronçons (1a, 1b) de contrôle de libération de la voie, conformes au tableau suivant :
| état du premier tronçon de contrôle de libération de la voie | état du deuxième tronçon de contrôle de libération de la voie | état du troisième tronçon de contrôle de libération de la voie |
|---|---|---|
| libre | libre | libre |
| libre | occupé | libre |
| occupé | libre | libre |
| occupé | occupé | occupé |
| perturbé | perturbé | perturbé |
| perturbé | libre | libre |
| perturbé | occupé | occupé |
| indisponible | libre | libre |
| indisponible | occupé | occupé |
| libre | indisponible | libre |
| occupé | indisponible | occupé |
| indisponible | indisponible | indisponible |

2. Procédé suivant la revendication 1,
**caractérisé en ce que**
le troisième tronçon virtuel de contrôle de libération de la voie annonce au poste (8) d'aiguillage, lorsque le premier ou le deuxième tronçon (1a ou 1b) de contrôle de libération de la voie est libre et lorsque l'état de respectivement l'autre de ces deux tronçons (1b ou 1a) de contrôle de libération de la voie est occupé, son état libre et l'état occupé du premier ou du deuxième tronçon (1a ou 1b) de contrôle de libération de la voie, et **en ce qu'**il s'effectue, de la part du poste d'aiguillage, une manœuvre d'aiguillage normale du premier ou du deuxième tronçon (1a ou 1b) de contrôle de libération de la voie se trouvant dans l'état occupé.

3. Procédé suivant la revendication 1,
**caractérisé en ce que**
le troisième tronçon virtuel de contrôle de libération de la voie annonce au poste d'aiguillage, lorsque l'état du premier ou du deuxième tronçon de contrôle de libération de la voie est libre et lorsque l'état de respectivement l'autre de ces deux tronçons de contrôle de libération de la voie est occupé, son état libre, et **en ce que** le troisième tronçon de contrôle de libération de la voie met dans la position normale le premier ou le deuxième tronçon de contrôle de libération de la voie se trouvant à l'état occupé.

4. Procédé suivant l'une des revendications précédentes,
**caractérisé en ce que**
le troisième tronçon virtuel de contrôle de libération de la voie annonce, au poste (8) d'aiguillage, lorsque l'état du premier et/ou du deuxième tronçon de contrôle du premier et/ou du deuxième tronçon (1a et/ou 1b) de contrôle de libération de la voie est perturbé ou indisponible, cet état défectueux redondant.

5. Equipement d'augmentation de la disponibilité d'une installation de contrôle de libération de la voie, qui peut être reliée à un poste (8) d'aiguillage, comprenant des paires (2a/2b et 3a/3b) de points de comptage d'essieux, qui ont des points (2a, 2b, 3a, 3b) de comptage d'essieux disposés respectivement par paire, et qui délimitent des premier et deuxième tronçons (1a et 1b) de contrôle de libération de la voie, dans lequel des états des tronçons de contrôle de libération de la voie sont libre, occupé, perturbé ou indisponible, et comprenant un calculateur (7) de comptage d'essieux, qui est relié aux paires de points de comptage d'essieux pour le traitement des états, dans lequel le calculateur (7) de comptage d'essieux est relié au poste (8) d'aiguillage pour l'annonce de l'état, déterminé au moyen du traitement, d'un tronçon virtuel de contrôle de la libération de la voie, et dans lequel le premier et le deuxième tronçons (1a, 1b) de contrôle de libération de la voie sont disposés, de manière à ce qu'ils aient, lorsque le mode de travail des divers points (2a, 2b, 3a, 3b) de comptage d'essieux est correct, ou bien tous deux l'état libre, ou bien tous deux l'état occupé, dans lequel les états possibles du troisième tronçon de contrôle de la libération de la voie sont, en fonction des états du premier et du deuxième tronçons (1a, 1b) de contrôle de libération de la voie, conformes au tableau suivant :
| état du premier tronçon de contrôle de libération de la voie | état du deuxième tronçon de contrôle de libération de la voie | état du troisième tronçon de contrôle de libération de la voie |
|---|---|---|
| libre | libre | libre |
| libre | occupé | libre |
| occupé | libre | libre |
| occupé | occupé | occupé |
| perturbé | perturbé | perturbé |
| perturbé | libre | libre |
| perturbé | occupé | occupé |
| indisponible | libre | libre |
| indisponible | occupé | occupé |
| libre | indisponible | libre |
| occupé | indisponible | occupé |
| indisponible | indisponible | indisponible |

6. Equipement suivant la revendication 5,
**caractérisé en ce que**
les paires (2a/2b et 3a/3b) de points de comptage d'essieux sont disposées respectivement dans une même case (4a, 4b) de voie.

7. Equipement suivant la revendication 5 ou 6,
**caractérisé en ce que**
les deux points (2a et 2b, 3a et 3b) de comptage d'essieux de la paire (2a/2b, 3a/3b) de points de comptage d'essieux ont du matériel ou du logiciel diversitaire.

8. Equipement suivant l'une des revendications 5 à 7,
**caractérisé en ce que**
l'une des paires (2a/2b, 3a/3b) de points de comptage d'essieux, délimitant le premier et le deuxième tronçon (1a et 1b) de contrôle de libération de la voie, est constituée sous la forme d'un point de comptage d'essieux individuel à double fonction d'utilisation.
